# EUROPÄISCHE PATENTSCHRIFT

(11) **EP 0 703 739 B1**
(45) Veröffentlichungstag und Bekanntmachung des Hinweises auf die Patenterteilung: **01.10.1997**
(21) Anmeldenummer: 94918849.4
(22) Anmeldetag: 07.06.1994
(51) Int. Cl.: A45D 27/10, B05B 7/00

(54) **SPENDERKOPF FÜR EIN SCHAUMAEROSOL**
AEROSOL-FOAM DISPENSER HEAD
DIFFUSEUR POUR AEROSOL A MOUSSE

(30) Priorität: 11.06.1993 DE 9308745 U
(43) Veröffentlichungstag der Anmeldung: 03.04.1996
(73) Patentinhaber: Henkel Kommanditgesellschaft auf Aktien, 40191 Düsseldorf (DE)
(72) Erfinder: GRUNENBERG, Bernhard, D-40764 Langenfeld (DE); HARBORT, Hans, Dieter, D-23847 Meddewade (DE); MASKE, Lutz, D-23869 Elmenhorst (DE)
(86) Internationale Anmeldenummer: EP9401853
(87) Internationale Veröffentlichungsnummer: WO9428759

(56) Entgegenhaltungen:
- EP-A- 0 530 570
- DE-A- 3 644 237
- DE-U- 8 712 658
- GB-A- 2 024 049
- US-A- 2 783 091
- US-A- 5 033 654
- US-A- 5 054 688
- US-A- 5 085 371

## Beschreibung

Die Erfindung bezieht sich auf einen Spenderkopf für ein Schaumaerosol nach dem Oberbegriff des Patentanspruchs 1.

Schaumaerosole werden zum Beispiel im Haushalt zum Reinigen von Teppichen, Wannen oder dergleichen oder auch im Bereich der Kosmetik zur Haar- und Körperpflege verwendet. Es ist bekannt, die Wirkstoffe für derartige Aerosolschäume mit Kohlenwasserstoffen und fluorierten Chlorkohlenwasserstoffen auszutreiben. Fluorierte Chlorkohlenwasserstoffe werden aus Umweltgründen zunehmend abgelehnt. Kohlenwasserstoffe sind brennbar und daher nicht unbedenklich.

Als unbedenkliche Treibmittel kommen komprimierbare Gase wie Stickstoff oder Preßluft in Frage. Während sich Kohlenwasserstoffe in flüssigen Wirkstoffen lösen, ist dies bei Stickstoff oder Druckluft nicht der Fall. Daher ist es schwierig, den Druck bei derartigen Treibmitteln mit zum Verbrauch der Wirkstoffe auf ausreichender Höhe zu halten, um noch eine wirksame Versprühung zu erhalten. Im übrigen ist es mit derartigen Druckmitteln schwierig, bei herkömmlichen Ventil-Spenderkopfkombinationen gewünschte Aerosolschäume zu erhalten.

Aus US-A-5 054 688 ist eine Vorrichtung zur Bildung von Schaum bekanntgeworden, die eine Venturidüse benutzt. Wasser wird der Düse zentral zugeführt, während Luft über drei am Umfang versetzte seitliche Bohrungen zugeführt wird, die im Engbereich der Düse münden. In Verbindung mit einer derartigen Venturidüse ist auch bekannt, an die Düse ein Rohr anzuschließen, in dem ein Sieb angebracht ist.

Aus US-A-5 085 371 ist eine Vorrichtung bekanntgeworden, bei der in einem länglichen Rohr zwei Drosselöffnungen hintereinander angeordnet sind, wobei die zweite einen größeren Querschnitt als die erste hat und bei der unmittelbar hinter der zweiten Drosselöffnung ein Diffusor mit einem Sieb angeordnet ist. Eine derartige Vorrichtung wird etwa für Feuerlöscher zur Schaumbildung eingesetzt.

Aus GB-A-2 024 049 ist ein Spenderkopf der eingangs genannten Art bekanntgeworden, der als einteiliges Bauteil auf eine eine Wirkstofflösung enthaltende Packung aufsetzbar ist, wobei das Bauteil am vorderen Ende eines Strömungskanals eine Drosselöffnung relativ kleinen Querschnitts aufweist.In der Wand des Strömungskanals hinter der Drosselöffnung ist mindestens eine mit Atmosphäre verbundene Öffnung vorgesehen, deren Querschnitt deutlich größer ist als der der Drosselöffnung. Am hinteren Ende des Kanals ist ein feinmaschiges Gitter oder Sieb angeordnet.

Der Erfindung liegt die Aufgabe zugrunde, einen Spenderkopf für ein Schaumaerosol zu schaffen, mit dem auch bei flüssigkeitsunlöslichen Treibgasen wirksam Aerosolschäume erzeugt werden bei Aufrechterhaltung eines ausreichenden Treibdrucks am Ende der Wirkstoffabgabe.

Diese Aufgabe wird erfindungsgemäß durch die Merkmale des Patentanspruchs 1 gelöst.

Bei dem erfindungsgemäßen Spenderkopf ist ein innerer Kanalabschnitt zur Aufnahme eines Stößels eines Ventils einer ein nicht lösliches gasförmiges Treibmittel enthaltenden Packung vorgesehen, wobei der Kanalabschnitt eine Drosselöffnung aufweist. Der Kanalabschnitt ist über mehrere in Umfangsrichtung im Abstand angeordnete Stege mit dem Inneren eines den Kanalabschnitt mit Abstand umgebenden hut- oder kappenförmigen Abschnitts verbunden, an den seinerseits der rohrförmige Strömungskanal angeformt ist. Die Öffnung wird zwischen den Stegen gebildet, und der kappenförmige Abschnitt weist einen ausreichenden Abstand zur Seite der Kappe auf.

Besonders vorteilhaft bei der Erfindung ist die Ausbildung des einteiligen Kopfes, in dem die Öffnungen, über die ejektorförmig Luft angesaugt wird, in das Innere des Kopfes verlegt sind, so daß keine Beeinträchtigung durch Verschmutzung oder dergleichen erfolgt. Außerdem sind durch die besondere Art der Anwendung des zylindrischen Abschnitts die durch die Stege gebildeten Öffnungen sehr nahe an die Drosselöffnung gelegt, so daß eine intensive Verwirbelung stattfinden kann zur Bildung eines wirksamen und feinen Schaums mit Hilfe des Siebes am Ende des rohrförmigen Kanals.

Nach einer Ausgestaltung der Erfindung ist am Übergang des kappenförmigen Abschnitts zum Strömungskanal ein sich konisch verjüngender Durchgang vorgesehen, und die Stege sind mit der konischen Wand verbunden. Auf diese Weise kommt die Ejektorwirkung in zufriedenstellender Weise zustande.

Vorzugsweise sind vier Stege vorgesehen. Sie sind nach einer anderen Ausgestaltung der Erfindung an der Außenseite des Kanalabschnitts angeformt und verbreitern sich in Richtung des kappenförmigen Abschnitts allmählich.

Bei dem erfindungsgemäßen Spenderkopf schließt sich im Strömungsweg hinter dem herkömmlichen Ventil für die Aerosolpackung eine Drosselöffnung mit relativ kleinem Querschnitt an. Der Querschnitt kann nach einer Ausgestaltung der Erfindung 0,2 bis 1,5 mm aufweisen, vorzugsweise etwa 0,6 mm. Diese Durchmesser hängen in starkem Maße von der Beschaffenheit der zu verschäumenden Substanz ab. Dadurch strömt der flüssige Wirkstoff mit einer relativ hohen Geschwindigkeit durch die Drosselöffnung und reißt aus der seitlichen Öffnung in der Wand des Strömungskanals Außenluft an, die mit zur Verwirbelung und Aufschäumung des Wirkstoffes führt. Der verwirbelte und mit Luft angereicherte Strahl kann nach einer Ausgestaltung der Erfindung auf ein Sieb treffen, das am Ende des Kanals angeordnet ist, wodurch je nach Entfernung zum besprühenden Gegenstand ein kompakter Schaum oder ein Flächenschaum austritt. Das Sieb kann nach einer weiteren Ausgestaltung der Erfindung eine Maschenweite vorzugsweise von weniger als 0,2 mm aufweisen.

Das Sieb kann nach einer Ausgestaltung der Erfindung in einen Ring aus Kunststoff eingeformt sein, der dann in eine Ausnehmung am oberen Ende des Kanalabschnitts eingesetzt wird. Die einteilige Herstellung eines Siebes mit einem Kunststoffring oder dergleichen im Spritzgußverfahren ist mit herkömmlichen Techniken ohne weiteres möglich. Alternativ kann ein Sieb oder dergleichen am Ende einer Hülse angebracht werden, die dann hutartig auf einen hohlzylindrischen Zapfen aufgesteckt werden kann, der den unteren Teil des Strömungskanals begrenzt und die Öffnung(en) aufweist.

Die Erfindung wird nachfolgend anhand eines in Zeichnungen dargestellten Ausführungsbeispiels näher erläutert.
- Fig. 1: zeigt einen Schnitt durch einen Spenderkopf nach der Erfindung.
- Fig. 2: zeigt eine Draufsicht auf den Spenderkopf nach Fig. 1.
- Fig. 3: zeigt vergrößert das obere Ende des Spenderkopfes nach Fig. 1 in abgewandelter Form.

Der Spenderkopf 50 nach Fig. 1 ist als einteiliges Bauteil 52 ausgeführt und aus Kunststoffmaterial hergestellt. Es besitzt einen unteren hut- oder kappenförmigen Abschnitt 54 und einen oberen hülsen- oder rohrförmigen Abschnitt 56.

Im Abschnitt 54 befindet sich ein hohlzylindrischer Ansatz 58, der mit einem nicht gezeigten Ventil einer Aerosolpackung zusammenwirkt, auf die der Spenderkopf 50 aufgesetzt wird. Zum Beispiel kann der Ansatz 58 mit dem Stößel eines Aerosolventils zusammenwirken.

Der Übergang vom Inneren des kappenförmigen Abschnitts 54 zum Kanal 60 des rohrförmigen Abschnitts 56 ist konisch, wie bei 62 dargestellt. An die Wand des konischen Abschnitts 62 sind vier im gleichen Abstand angeordnete Stege 64 angeformt, von denen zwei zu erkennen sind. Die Stege 64 erstrecken sich nach unten zur Außenwand des rohrförmigen Ansatzes 58, wodurch dieser am rohrförmigen Abschnitt 56 angehängt ist. Die Stege bilden zwischen sich Öffnungen 66, durch die Luft entlang der Pfeile 68 strömen kann.

Der rohrförmige Ansatz 58 ist am oberen Ende durch eine Wand 70 abgeschlossen, in der eine Drosselöffnung 72 vorgesehen ist, beispielsweise mit einem Durchmesser von 0,6 mm.

Der Spenderkopf 50 dient zur Abgabe von Aerosolschäumen, wie sie beispielsweise für die Reinigung von Teppichen und Wannen oder auch im Kosmetikbereich verwendet werden. Der entsprechende Wirkstoff (eine Tensidlösung) ist in einer üblichen Aerosolpackung abgefüllt und steht unter dem Druck eines wasserunlöslichen Treibgases, wie zum Beispiel Luft oder Stickstoff. Wird das Aerosolventil durch Fingerbetätigung des Spenderkopfes 50 geöffnet, strömt durch die Drosselöffnung 72 Wirkstoff unter Druck, wird dadurch Luft innerhalb des kappenförmigen Abschnitts 54 mitgerissen und strömt ebenfalls in den Kanal 60. Am oberen Ende des Hülsenabschnitts 56 nach Fig. 3 kann eine kreisringförmige Ausnehmung 29 vorgesehen sein, die einen Kunststoffring 30 aufnimmt, der zusammen mit einem feinmaschigen Sieb 32 geformt ist. Das Sieb hat zum Beispiel eine Maschenweite von vorzugsweise 0,2 mm oder weniger und besteht aus Kunststoff oder Metall.

Wie aus Fig. 2 hervorgeht, ist an der Außenseite des kappenförmigen Abschnitts 54 ein Paar gegenüberliegender Flügel 76 zu erkennen, deren Oberseite mit im Querschnitt dreieckförmigen Nuten, die auf Kreisbogen liegen, versehen ist. Die Flügel 76 dienen zum Erfassen des Spenderkopfes 50, z.B. mit Zeige- und Mittelfinger, um den Spenderkopf 50 gegen die Verpackung zu drücken und das nicht gezeigte Aerosolventil zu betätigen.

## Patentansprüche

1. Spenderkopf für ein Schaumaerosol, mit einem einteiligen Bauteil (50), das auf eine eine Wirkstofflösung enthaltende Packung aufsetzbar ist, wobei das Bauteil (50) eine Drosselöffnung (72) relativ kleinen Querschnitts in Strömungsrichtung gesehen am vorderen Ende eines Strömungskanals (60) aufweist, in der Wand des Strömungskanals hinter der Drosselöffnung (72) mindestens eine mit Atmosphäre verbundene Öffnung (66) vorgesehen ist, deren Querschnitt deutlich größer ist als der der Drosselöffnung (72) und am hinteren Ende des Kanals (60) ein feinmaschiges Gitter oder Sieb angeordnet ist, gekennzeichnet durch folgende Merkmale
- ein innerer Kanalabschnitt (58) zur Aufnahme eines Stößels eines Ventils einer ein nicht lösliches gasförmiges Treibmittel enthaltenden Packung;
- der Kanalabschnitt (58) weist die Drosselöffnung (72) auf;
- der Kanalabschnitt (58) ist über mehrere in Umfangsrichtung im Abstand angeordnete Stege (64) mit dem Inneren eines den Kanalabschnitt (58) mit Abstand umgebenden hut- oder kappenförmigen Abschnitts (54) verbunden, an den seinerseits der rohrförmige Strömungskanal (60) angeformt ist;
- die Öffnung (66) wird zwischen den Stegen (64) gebildet und
- der kappenförmige Abschnitt weist einen ausreichenden Abstand zur Oberseite der Packung auf.

2. Spenderkopf nach Anspruch 1, dadurch gekennzeichnet, daß im Übergang des kappenförmigen Abschnitts (54) zum Strömungskanal (60) ein sich konisch verjüngender Durchgang (62) vorgesehen ist und die Stege (64) mit der konischen Wand verbunden sind.

3. Spenderkopf nach Anspruch 1 oder 2, dadurch gekennzeichnet, daß vier Stege (64) vorgesehen sind.

4. Spenderkopf nach einem der Ansprüche 1 bis 3, dadurch gekennzeichnet, daß die Stege (64) an der Außenseite des Kanalabschnitts (58) angeformt sind und sich in Richtung des kappenförmigen Abschnitts (54) allmählich verbreitern.

5. Spenderkopf nach einem der Ansprüche 1 bis 4, dadurch gekennzeichnet, daß die Drosselöffnung (24) einen Durchmesser von 0,2 bis 1,5 mm aufweist, vorzugsweise etwa 0,6 mm.

6. Spenderkopf nach einem der Ansprüche 1 bis 5, dadurch gekennzeichnet, daß das Sieb (32) in einem Ring (30) aus Kunststoff eingeformt ist, der in eine Ausnehmung (28) am oberen Ende des Kanalabschnitts (16) eingesetzt ist.

7. Spenderkopf nach Anspruch 6, dadurch gekennzeichnet, daß der Ring im Preßsitz in der Ausnehmung sitzt.

8. Spenderkopf nach einem der Ansprüche 1 bis 7, dadurch gekennzeichnet, daß das Sieb am Ende einer Hülse angebracht ist, die auf einem hohlzylindrischen Zapfen des die seitlichen Öffnungen und die Drosselöffnung aufweisenden Bauteils gesteckt wird.

9. Spenderkopf nach einem der Ansprüche 1 bis 8, dadurch gekennzeichnet, daß das Gitter oder Sieb (32) eine Maschenweite von weniger als 0,2 mm aufweist.

## Claims

1. A dispensing head for a foam aerosol comprising a one-piece component (50) which is designed to be mounted on a pack containing an active substance solution, the component (50) comprising a flow restriction opening (72) of relatively small cross-section at the front end (looking in the direction of flow) of a flow passage (60), at least one opening (66) communicating with the atmosphere being provided in the wall of the flow passage behind the flow restriction opening (72), the cross-section of the opening (66) being distinctly larger than that of the flow restriction opening (72), and a fine-mesh sieve or wire being arranged at the rear end of the passage (60), characterized by the following features:
- an inner passage section (58) for receiving the stem of a valve of a pack containing an insoluble gaseous propellent;
- the passage section (58) comprises the flow restriction opening (72);
- the passage section (58) is connected by several webs (64,66) peripherally arranged at intervals to the interior of the hat- or cap-like section (54) which surrounds the passage section (58) with a space in between and in which the tubular flow passage (60) is formed;
- the opening (66) is formed between the webs (64) and
- the cap-like section is at a sufficient distance from the top of the pack.

2. A dispensing head as claimed in claim 1, characterized in that the transitional zone from the cap-like part (54) to the flow passage (60) is provided with a conical aperture (62) and the webs (64) are connected to the conical wall.

3. A dispensing head as claimed in claim 1 or 2, characterized in that four webs (64) are provided.

4. A dispensing head as claimed in any of claims 1 to 3, characterized in that the webs (64) are formed on the outside of the channel section (58) and gradually widen towards the cap-like section (54).

5. A dispensing head as claimed in any of claims 1 to 4, characterized in that the flow restriction opening (24) has a diameter of 0.2 to 1.5 mm and preferably of the order of 0.6 mm.

6. A dispensing head as claimed in any of claims 1 to 5, characterized in that the wire (32) is formed in a ring (30) of plastic which is placed in a recess (28) at the upper end of the passage section (16).

7. A dispensing head as claimed in claim 6, characterized in that the ring is held in the recess by a press fit.

8. A dispensing head as claimed in any of claims 1 to 7, characterized in that the sieve is arranged at the end of a sleeve mounted on a hollow cylindrical projection of the component comprising the lateral openings and the flow restriction opening.

9. A dispensing head as claimed in any of claims 1 to 8, characterized in that the wire or sieve (32) has a mesh width of less than 0.2 mm.

## Revendications

1. Diffuseur pour un aérosol à mousse, avec un élément constitutif (50), qui est d'une seule pièce, et que l'on peut poser sur un emballage contenant une solution de matière active, dans lequel l'élément constitutif (50) présente une ouverture d'étranglement (72) de section transversale relativement petite, vue dans le sens de l'écoulement, à l'extrémité antérieure d'un canal d'écoulement (60), dans lequel il est prévu dans la paroi du canal d'écoulement derrière l'ouverture d'étranglement (72) au moins une ouverture (66) reliée à l'atmosphère, dont la section transversale est nettement plus grande que celle de l'ouverture d'étranglement (72) et dans lequel on dispose à l'extrémité arrière du canal (60) une grille ou un tamis à mailles fines,
caractérisé par les particularités suivantes :
- une section intérieure de canal (58), qui sert à recevoir le poussoir d'une soupape d'un emballage contenant un agent de propulsion, sous forme gazeuse , non soluble ;
- la section de canal (58) qui présente l'ouverture d'étranglement (72) ;
- la section de canal (58) qui est reliée au moyen de plusieurs entretoises (64) disposées à distance les unes des autres dans le sens périphérique, avec l'intérieur d'une section (54) en forme de chapeau ou de calotte, qui entoure à distance la section de canal (58), section (54) sur laquelle est formé de son côté le canal (60) de forme tubulaire ;
- l'ouverture (66), qui est formée entre les entretoises (64)
- la section en forme de calotte présente une distance suffisante par rapport à la face supérieure de l'emballage.

2. Diffuseur selon la revendication 1,
caractérisé en ce que
dans l'endroit où la section (54) en forme de calotte se transforme en canal d'écoulement (60), on prévoit un passage (62), qui va en se rétrécissant de façon conique et les entretoises (64) sont reliées à la paroi conique.

3. Diffuseur selon la revendication 1 ou 2,
caractérisé en ce que
l'on prévoit quatre entretoises (64).

4. Diffuseur selon l'une des revendications 1 à 3,
caractérisé en ce que
les entretoises (64) sont formées sur le côté extérieur de la section de canal (58) et s'élargissent peu à peu en direction de la section (54) en forme de calotte.

5. Diffuseur selon l'une des revendications 1 à 4,
caractérisé en ce que
l'ouverture d'étranglement (24) présente un diamètre de 0,2 mm à 1,5 mm, et de préférence d'environ 0,6 mm .

6. Diffuseur selon l'une des revendications 1 à 5,
caractérisé en ce que
le tamis (32) est enfermé dans une bague (30) en matière plastique, qui est insérée dans un évidement (28) à l'extrémité supérieure de la section de canal (16).

7. Diffuseur selon la revendication 6,
caractérisé en ce que
la bague repose par ajustage serré dans l'évidement.

8. Diffuseur selon l'une des revendications 1 à 7,
caractérisé en ce que
le tamis est mis à l'extrémité d'une douille, qui est enfilée sur un tenon cylindrique creux de l'élément constitutif qui présente les ouvertures latérales et l'ouverture d'étranglement

9. Diffuseur selon l'une des revendications 1 à 8,
caractérisé en ce que
la grille ou le tamis (32) présente une largeur de mailles de moins de 0,2 mm.
